# FASCICULE DE BREVET EUROPEEN

(11) **EP 1 744 906 B1**
(45) Date de publication et mention de la délivrance du brevet: **12.03.2014**
(21) Numéro de dépôt: 05763717.5
(22) Date de dépôt: 02.05.2005
(51) Int. Cl.: B43K 8/20

(54) **INSTRUMENT D'ECRITURE**
SCHREIBGERÄT
WRITING IMPLEMENT

(30) Priorité: 03.05.2004 FR 0404705
(43) Date de publication de la demande: 24.01.2007
(73) Titulaire: Société BIC, 92611 Clichy Cedex (FR)
(72) Inventeur: LANGE, Didier, F-62360 Saint-Léonard (FR); ROLION, Franck, F-95270 Belloy en France (FR); BEDHOME, Vincent, F-62240 Desvres (FR)
(74) Mandataire: Cabinet Plasseraud
(86) Numéro de dépôt international: PCT/FR2005/001093
(87) Numéro de publication internationale: WO 2005/115768

(56) Documents cités:
- DE-A1- 19 861 166
- US-A- 3 085 554

## Description

La présente invention se rapporte aux instruments d'écriture.

Plus particulièrement, l'invention concerne un instrument d'écriture comportant un corps s'étendant longitudinalement selon un axe central Z, un réservoir d'encre, un rouleau présentant une surface extérieure d'écriture, ce rouleau étant disposé à l'une des extrémités du corps, relié au réservoir d'encre, et monté rotatif autour d'un axe primaire.

Ce type d'instrument d'écriture est particulièrement adapté pour les stylos surligneurs, du fait de la largeur et de la rapidité de traçage qu'il permet. Il permet aussi d'appliquer un motif ou un message décoratif répété.

Le document US-A-3 085 554 concerne un instrument d'écriture du type décrit précédemment qui comporte un rouleau d'écriture cylindrique qui, lorsque l'instrument d'écriture est utilisé, tourne sur lui-même autour d'un axe perpendiculaire à l'axe central du corps.

Le rouleau d'écriture comporte des extrémités hémisphériques guidées par des cavités arrondies qui autorisent un mouvement angulaire limité autour de l'axe central du corps de l'instrument d'écriture, dans le but d'obtenir des lignes d'écriture de différentes épaisseurs. L'épaisseur des lignes est dépendante de l'angle de maintien du corps choisi par l'utilisateur, de la direction d'écriture et de l'angle du rouleau d'écriture par rapport à cette direction. Cet instrument permet d'obtenir une ligne d'épaisseur maximum lorsque l'axe du rouleau est perpendiculaire à la direction d'écriture et parallèle à la surface d'écriture.

Toutefois si le corps de l'instrument est incliné dans un plan normal à la direction d'écriture, par exemple lorsque l'utilisateur incline naturellement le stylo vers lui, le rouleau n'est plus parallèle à la feuille et seule une extrémité du rouleau est en contact avec celle-ci.

Il est également connu, par le document DE 198 61 166 A1, un instrument d'écriture ayant un support de rouleau applicateur pivotant autour d'un axe qui est perpendiculaire au corps longitudinal. Avec ce type d'axe de pivotement, le rouleau applicateur s'étend à distance du corps longitudinal dans une configuration d'application, de sorte que le rouleau peut être maintenu parallèle à la feuille lorsque le corps est incliné. Dans une configuration de protection, le rouleau est logé dans une cavité formée par une extrémité du corps longitudinal.

Les instruments d'écriture à rouleau n'apportent donc généralement pas un grand confort d'utilisation, notamment lorsque l'utilisateur souhaite tracer une bande d'écriture horizontale de largeur maximum.

La présente invention a notamment pour but de pallier ces inconvénients.

A cet effet, il est prévu selon l'invention un instrument d'écriture selon la revendication 1.

Grâce à ces dispositions, l'instrument d'écriture peut être utilisé avec une position naturelle et permet d'avoir une bande d'écriture de largeur maximum, même s'il est incliné.

Dans divers modes de réalisation de l'instrument d'écriture selon l'invention, on peut éventuellement avoir recours en outre à l'une et/ou à l'autre des dispositions définies respectivement dans les revendications 2 à 11.

D'autres caractéristiques et avantages de l'invention apparaîtront au cours de la description suivante d'un de ses modes de réalisation, donné à titre d'exemple non limitatif, en regard des dessins joints.

Sur les dessins :
- la figure 1 est une vue en coupe longitudinale de l'instrument d'écriture selon l'invention en position perpendiculaire par rapport au plan d'écriture,
- la figure 2 est une vue similaire à la figure 1, dans laquelle l'instrument d'écriture a pivoté.

Sur les différentes figures, les mêmes références désignent des éléments identiques ou similaires.

La figure 1 est une vue en coupe longitudinale de l'instrument d'écriture selon l'invention. Il comporte un corps 10 s'étendant selon l'axe central Z, de forme sensiblement cylindrique, dont une extrémité se rétrécit vers le rouleau d'écriture 12. Le corps 10 comporte à l'extrémité opposée de celle du rouleau d'écriture 12 un réservoir d'encre 14. Entre le rouleau d'écriture 12 et le réservoir d'encre 14, est disposé un tampon encreur 16, constitué d'un matériau poreux tel que de la mousse, qui présente une perméabilité suffisante pour l'écoulement de l'encre.

Le rouleau d'écriture 12 est monté rotatif autour d'un axe primaire Y, perpendiculaire à l'axe central Z. Le rouleau d'écriture 12 présente une surface radiale extérieure dont au moins une partie permet de déposer l'encre sur la surface d'écriture. Sur la figure 1, le rouleau est un tube cylindrique creux 18 dont la largeur de la surface extérieure 20 détermine la largeur maximum de la bande d'écriture. Mais la surface extérieure, pourrait être plus ou moins bombée.

Le rouleau d'écriture 12 est monté rotatif autour d'un arbre 22, situé dans le tube creux 18 et qui définit l'axe primaire de rotation Y lorsqu'il est en position neutre. L'arbre 22, est disposé à chaque extrémité dans un logement 24a, 24b du corps 10 de l'instrument d'écriture, et est libre de tourner sur lui-même.

En sa partie médiane, l'arbre 22 comporte une portion sphérique 26, dont le diamètre est supérieur à celui de l'arbre 22, et légèrement supérieur ou égal au diamètre minimum du tube creux 18. La portion sphérique 26 est ainsi en contact avec la partie interne 28 de la paroi du rouleau d'écriture 12.

De chaque côté de la portion sphérique 26 s'étendent des bras 30a, 30b formant l'arbre 22. Les bras s'étendent évasés, de façon à ce que le diamètre de l'extrémité des bras 30a, 30b soit inférieur à celui de l'extrémité fixée à la portion sphérique 26. De plus, les bras présentent des décrochements 31 qui limitent les mouvements en translation selon l'axe primaire Y de l'arbre 22, à travers les logements 24a et 24b. La portion sphérique 26 et les bras 30a, 30b sont venus de matière, ou bien sont formés dans des moules différents et ensuite solidarisés.

Le rouleau d'écriture 12 est monté pivotant sur la portion sphérique 26 autour d'un axe secondaire X perpendiculaire à l'axe primaire Y et à l'axe longitudinal Z entre la position neutre et une position de pivotement.

Le rouleau d'écriture 12 forme avec la portion sphérique 26 une liaison rotule rendue possible grâce à une empreinte 33 réalisée dans la partie interne du rouleau 12. Cette empreinte 33 est complémentaire de la forme de la portion sphérique 26, et permet une rotation plus facile du rouleau 12 autour de l'arbre 22 selon l'axe secondaire X et primaire Y.

Tels que représentés les axes sont tous les trois sécants en un point 32, qui est le centre géométrique de l'arbre 22 et du rouleau 12. Cette disposition centrale de l'axe X permet un positionnement du rouleau 12 parallèle à la surface d'écriture, dès qu'une extrémité du rouleau vient en contact avec celle-ci, et ce sans nécessiter de moyen de rappel élastique.

La figure 2 représente l'instrument d'écriture après pivotement du corps. Le pivotement du rouleau d'écriture 12 autour de l'axe secondaire X est limité angulairement par les bras 30a, 30b formant l'arbre 22 et la partie interne du rouleau d'écriture. Plus les bras 30a, 30b seront rétrécis vers leurs extrémités, plus l'angle de rotation du rouleau d'écriture 12 autour de l'axe secondaire X sera important.

De même, le diamètre intérieur du tube creux 18 est croissant vers chaque extrémité du rouleau 12 de manière à permettre un plus grand débattement du mouvement angulaire autorisé du rouleau 12.

Lorsque l'utilisateur prend en main l'instrument d'écriture, il peut maintenir le corps 10 selon une direction inclinée par rapport au plan d'écriture. Lorsque le rouleau d'écriture 12 vient en contact avec le plan d'écriture, il subit un mouvement de translation selon l'axe longitudinal, en direction du tampon encreur 16, dû à la force d'appui de l'utilisateur. Ce mouvement est rendu possible grâce aux logements 24a, 24b de forme allongée prévus dans le corps 10 de l'instrument d'écriture, et dans lesquels coulissent les bras 30a, 30b de l'arbre 22.

Lorsque le rouleau d'écriture 12 est en contact avec le tampon encreur 16, l'encre s'écoule alors du tampon 16 vers la surface extérieure 12.

Lorsque l'utilisateur déplace l'instrument d'écriture sur le plan d'écriture, le rouleau 12 tourne sur lui-même autour de l'axe primaire Y, et la surface extérieure en contact avec le tampon encreur 16, est rechargée d'encre, qui est déposée ensuite sur le plan d'écriture.

De plus, selon l'inclinaison avec laquelle l'utilisateur maintient l'instrument d'écriture, le rouleau d'écriture 12 pivote autour de la portion sphérique 26 de manière à ce que toute la largeur du rouleau 12 soit en contact avec le plan d'écriture. Ce pivotement est limité angulairement par l'arbre 22 et la partie interne 28 de la paroi du rouleau qui viennent tous les deux en contact en un point, empêchant ainsi un pivotement plus grand du rouleau 12 autour de l'axe X.

L'arbre 22 et le rouleau 12 sont reliés par une simple liaison rotule, et peuvent avoir des mouvements de rotation ou de pivotement indépendamment l'un de l'autre. Notamment en position d'écriture, c'est à dire lorsque le corps 10 est incliné, le rouleau 12 est parallèle au plan d'écriture, alors que l'arbre 22 est incliné selon un angle sensiblement identique à l'angle d'inclinaison du corps 10.

Le mode de réalisation décrit précédemment n'est nullement limitatif. Dans un autre mode de réalisation le pivotement du rouleau d'écriture autour de l'axe X pourrait être obtenu par la coopération d'une liaison élastique qui rappellerait une extrémité de l'arbre 22 au centre d'une ouverture allongée et une liaison rotule ou pivot à l'autre extrémité de l'arbre.

## Revendications

1. Instrument d'écriture comportant :
- un corps (10) s'étendant longitudinalement selon un axe central (Z),
- un réservoir d'encre (14), et
- un rouleau d'écriture (12) ayant une forme tubulaire et présentant une surface extérieure radiale d'écriture, le rouleau d'écriture (12) étant agencé à l'une des extrémités du corps (10) et relié au réservoir d'encre (14), le rouleau d'écriture (12) étant monté rotatif autour d'un axe primaire (Y),
**caractérisé en ce que** le rouleau d'écriture (12) est monté pivotant autour d'un axe secondaire (X) perpendiculaire à l'axe primaire (Y), l'axe secondaire (X) étant sécant à l'axe primaire (Y).

2. Instrument d'écriture selon la revendication 1, dans lequel l'axe secondaire (X) de pivotement du rouleau d'écriture (12) et l'axe central (Z) sont sécants.

3. Instrument d'écriture selon l'une quelconque des revendications précédentes, dans lequel l'axe primaire (Y) est défini par un arbre (22) en position neutre qui comporte, dans sa partie médiane, une portion sphérique (26) qui forme avec le rouleau d'écriture (12) une liaison rotule.

4. Instrument d'écriture selon la revendication 3, dans lequel le diamètre de la portion sphérique (26) est supérieur au diamètre moyen de l'arbre (22).

5. Instrument d'écriture selon l'une des revendications précédentes, **caractérisé en ce que** le rouleau d'écriture (12) est un tube creux (18) qui présente un diamètre intérieur croissant vers ses extrémités.

6. Instrument d'écriture selon la revendication 5 lorsqu'elle dépend de la revendication 3, dans lequel le diamètre de la portion sphérique (26) est sensiblement égal au diamètre minimum du tube creux (18) du rouleau d'écriture (12).

7. Instrument d'écriture selon l'une des revendications 3 à 6, dans lequel le corps (10) présente deux logements (24a, 24b) de forme allongée selon l'axe central (Z), de part et d'autre de l'arbre (22), l'arbre (22) étant monté dans lesdits logements (24a, 24b) et étant susceptible de coulisser dans ceux-ci selon une direction sensiblement parallèle à l'axe central (Z).

8. Instrument d'écriture selon la revendication 7, dans lequel l'arbre (22) est monté rotatif dans les logements (24a, 24b).

9. Instrument d'écriture selon la revendication 8, dans lequel l'arbre (22) comprend deux bras (30a, 30b) opposés s'étendant à travers les logements (24, 24b) de chaque côté de la portion sphérique (26).

10. Instrument d'écriture selon l'une des revendications précédentes, dans lequel le rouleau d'écriture (12) est relié au réservoir d'encre (14) au moyen d'un tampon encreur (16), le tampon encreur (16) étant en communication à l'une de ses extrémités avec le réservoir (14) et étant en contact avec le rouleau d'écriture (12) à son autre extrémité, pour acheminer l'encre depuis le réservoir (14) vers le rouleau d'écriture (12).

11. Instrument d'écriture selon l'une des revendications précédentes, dans lequel la surface extérieure (20) du rouleau d'écriture (12) est cylindrique.

## Patentansprüche

1. Schreibgerät, umfassend:
- einen Körper (10), der sich längs entlang einer Mittelachse (Z) erstreckt,
- einen Tintenbehälter (14), und
- eine Schreibwalze (12), die Röhrenform hat und eine radiale Schreibaußenfläche aufweist, wobei die Schreibwalze (12) an einem der Enden des Körpers (10) angeordnet und mit dem Tintenbehälter (14) verbunden ist, wobei die Schreibwalze (12) um eine erste Achse (Y) drehbar montiert ist,
**dadurch gekennzeichnet, dass** die Schreibwalze (12) schwenkbar um eine zweite Achse (X) senkrecht zur ersten Achse (Y)schwenkbar montiert ist, wobei die zweite Achse (X) die erste Achse (Y) schneidet.

2. Schreibgerät nach Anspruch 1, bei dem die zweite Schwenkachse (X) der Schreibwalze (12) und die Mittelachse (Z) schneidend sind.

3. Schreibgerät nach einem der vorhergehenden Ansprüche, bei dem die erste Achse (Y) durch eine Welle (22) in neutraler Position definiert ist, die in ihrem Mittelteil einen kugelförmigen Abschnitt (26) umfasst, der mit der Schreibwalze (12) eine Kugelverbindung bildet.

4. Schreibgerät nach Anspruch 3, bei dem der Durchmesser des kugelförmigen Abschnitts (26) größer als der durchschnittliche Durchmesser der Welle (22) ist.

5. Schreibgerät nach einem der vorhergehenden Ansprüche, **dadurch gekennzeichnet, dass** die Schreibwalze (12) eine hohle Röhre (18) ist, die einen zu ihren Enden hin größer werdenden Innendurchmesser aufweist.

6. Schreibgerät nach Anspruch 5, wenn er von Anspruch 3 abhängig ist, bei dem der Durchmesser des kugelförmigen Abschnitts (26) im Wesentlichen gleich dem Mindestdurchmesser der hohlen Röhre (18) der Schreibwalze (12) ist.

7. Schreibgerät nach einem der Ansprüche 3 bis 6, bei dem der Körper (10) zwei Lagerungen (24a, 24b) von länglicher Form entlang der Mittelachse (Z) beiderseits der Welle (22) aufweist, wobei die Welle (22) in den Lagerungen (24a, 24b) montiert und geeignet ist, in diesen in eine Richtung im Wesentlichen parallel zur Mittelachse (Z) zu gleiten.

8. Schreibgerät nach Anspruch 7, bei dem die Welle (22) in den Lagerungen (24a, 24b) drehbar montiert ist.

9. Schreibgerät nach Anspruch 8, bei dem die Welle (22) zwei gegenüberliegende Arme (30a, 30b) umfasst, die sich durch die Lagerungen (24, 24b) auf jeder Seite des kugelförmigen Abschnitts (26) erstrecken.

10. Schreibgerät nach einem der vorhergehenden Ansprüche, bei dem die Schreibwalze (12) mit dem Tintenbehälter (14) mit Hilfe eines Farbkissens (16) verbunden ist, wobei das Farbkissen (16) an einem seiner Enden mit dem Behälter (14) in Verbindung ist und an seinem anderen Ende mit der Schreibwalze (12) in Kontakt ist, um die Tinte von dem Behälter (14) zur Schreibwalze (12) zu befördern.

11. Schreibgerät nach einem der vorhergehenden Ansprüche, bei dem die Außenfläche (20) der Schreibwalze (12) zylindrisch ist.

## Claims

1. A writing implement comprising:
- a body (10) which extends longitudinally along a central axis (Z),
- an ink reservoir (14), and
- a writing roller (12) having a tubular shape and having a radial outer writing surface, the writing roller (12) being located at one of the ends of the body (10) and connected to the ink reservoir (14), the writing roller (12) being mounted so as to be able to rotate around a primary axis (Y),
**characterized in that** the writing roller (12) is mounted so as to be able to pivot around a secondary axis (X) perpendicular to the primary axis (Y), the secondary axis (X) being secant to the primary axis (Y).

2. The writing implement as claimed in claim 1, wherein the secondary axis (X) of pivoting of the writing roller (12)and the central axis (Z) are secant.

3. The writing implement as claimed in any one of the preceding claims, wherein the primary axis (Y) is defined by a pin (22) in the neutral position which comprises, in its middle region, a spherical portion (26) that forms a ball joint with the writing roller (12).

4. The writing implement as claimed in claim 3, wherein the diameter of the spherical portion (26) is greater than the average diameter of the pin (22).

5. The writing implement as claimed in any one of the preceding claims, **characterized in that** the writing roller (12) is a hollow tube (18) whose inside diameter increases toward its ends.

6. The writing implement as claimed in claim 5 when depending on claim 3, wherein the diameter of the spherical portion (26) is substantially equal to the minimum diameter of the hollow tube (18) of the writing roller (12).

7. The writing implement as claimed in one of claims 3 to 6, wherein the body (10) has two housings (24a, 24b) of elongate shape along the central axis (Z), on either side of the pin (22), the pin (22) being mounted in said housings (24a, 24b) and being able to slide in them in a direction substantially parallel to the central axis (Z).

8. The writing implement as claimed in claim 7, wherein the pin (22) is mounted so as to be able to rotate in the housings (24a, 24b).

9. The writing implement as claimed in claim 8, wherein the pin (22) comprises two opposite arms (30a, 30b) extending through said housings (24a, 24b) from each side of the spherical portion (26).

10. The writing implement as claimed in one of the preceding claims, wherein the writing roller (12) is connected to the ink reservoir (14) by means of an ink pad (16), the ink pad (16) being in communication at one of its ends with the reservoir (14) and being in contact with the writing roller (12) at its other end, to convey the ink from the reservoir (14) to the writing roller (12).

11. The writing implement as claimed in one of the preceding claims, wherein the outer surface (20) of the writing roller (12) is cylindrical.
